# EUROPÄISCHE PATENTSCHRIFT

(11) **EP 3 217 845 B1**
(45) Veröffentlichungstag und Bekanntmachung des Hinweises auf die Patenterteilung: **26.09.2018**
(21) Anmeldenummer: 15791505.9
(22) Anmeldetag: 10.11.2015
(51) Int. Cl.: A47C 3/026, A47C 3/025, A47C 7/44

(54) **WIPPMECHANIK UND STUHL MIT WIPPMECHANIK**
TILTING MECHANISM AND CHAIR WITH A TILTING MECHANISM
MÉCANISME DE BASCULEMENT ET CHAISE POURVUE D'UN MÉCANISME DE BASCULEMENT

(30) Priorität: 11.11.2014 DE 102014116392
(43) Veröffentlichungstag der Anmeldung: 20.09.2017
(73) Patentinhaber: VS Vereinigte Spezialmöbelfabriken GmbH & Co. KG, 97941 Tauberbischofsheim (DE)
(72) Erfinder: MEY, Bernhard, 96476 Bad Rodach (DE)
(74) Vertreter: Söltenfuss, Dirk Christian
(86) Internationale Anmeldenummer: PCT/EP2015/002249
(87) Internationale Veröffentlichungsnummer: WO 2016/074784

(56) Entgegenhaltungen:
- DE-A1-102010 047 323
- DE-U1-202006 019 708
- DE-U1-202009 011 789
- FR-A- 1 426 292
- NL-C2- 1 017 456

## Beschreibung

Die Erfindung betrifft eine Wippmechanik für einen Stuhl, insbesondere einen Bürostuhl gemäß dem Oberbegriff des Anspruchs 1. Des Weiteren betrifft die Erfindung einen Stuhl, insbesondere einen Bürostuhl mit einer solchen Wippmechanik.

Die Erfindung betrifft eine Wippmechanik für Stühle, wie sie insbesondere als Bürostühle eingesetzt werden. Ein solcher Bürostuhl weist typischerweise ein Fußteil auf, mit dem der Stuhl auf dem Boden aufsteht. Das Fußteil kann beispielsweise mit festen Fußelementen oder auch mit Rollen zum Verschieben des Fußteils auf einem Untergrund ausgestattet sein.

Es gibt dabei ein zentral angeordnetes Vertikalelement, das dabei eine Sitzfläche mit dem Fußteil verbindet. Die Sitzfläche ist dabei im Wesentlichen horizontal angeordnet, damit eine Person auf dieser Sitzfläche sitzen kann. Gegebenenfalls weist der Stuhl noch eine Rückenlehne und/oder ein- oder zweiseitig angeordnete Armstützen auf. In der Regel ist die Sitzfläche gegenüber dem Fußteil um eine vertikale Drehachse drehbar angeordnet.

Das zentrale Stützelement kann höhenverstellbar ausgebildet sein. Hierzu wird häufig eine verstellbare Gasfeder verwendet. Diese dient einerseits zur Höhenverstellung und andererseits zumindest teilweise zur Dämpfung beziehungsweise Federung in vertikaler Richtung, beispielsweise wenn sich eine Person auf der Sitzfläche niedersetzt.

Um den Bewegungsapparat und insbesondere die Rückenpartie der Person nicht übermäßig zu belasten beziehungsweise sogar zu entlasten, kann die Sitzfläche mit einer Wippmechanik ausgestattet sein, die die Sitzfläche gegenüber dem Fußteil beweglich anordnet. Dadurch kann die Sitzfläche gegenüber dem Fußteil geneigt werden, vorzugsweise um wenige Grad. Entsprechende Bürostühle sind bekannt, bei denen eine solche eindimensionale Neigung der Sitzfläche in Blickrichtung des Benutzers, also von diesem aus gesehen nach vorne beziehungsweise ebenso nach hinten möglich ist. Hierzu dient in der Regel eine entsprechende Schwenkachse. Gegebenenfalls kann auch eine zusätzliche Neigung zur den Seiten hin durch eine zweite Schwenkachse ermöglicht werden. In diesem Fall spricht man von einer sogenannten 3D-Wippe.

Sowohl eine Neigung zu den beiden Seiten als auch nach vorne und hinten, also senkrecht dazu setzt eine sogenannte Neutralstellung voraus. Die Sitzfläche befindet sich dabei im unbelasteten beziehungsweise mittig belasteten Zustand in dieser typischerweise zentralen Neutralstellung. Im Übrigen kann eine auf der Sitzfläche befindliche Person durch Gewichtsverlagerung die Sitzfläche seitlich beziehungsweise nach vorne oder hinten neigen, vorzugsweise ausgehend von der Neutralstellung.

Mit einer zentralen Lagerung durch zwei relativ zueinander beweglich angeordnete Lagerteile wird die Neigung ermöglicht, beispielsweise mittels zweier körperlicher senkrecht zueinander stehender Schwenkachsen. Das obere Lagerteil dient dabei zur Verbindung mit einer Sitzfläche für eine Person und das untere Lagerteil zur Verbindung mit dem Fußteil zum Aufstellen des Stuhls auf einem Untergrund.

Die Lagerteile sind relativ zueinander in einem vorgegebenen Winkelbereich durch Gewichtsverlagerung der Person neigbar. Die bekannten Wippmechaniken sind mit Metallfedern zur Einstellung der Neutralstellung ausgerüstet. Dies führt zu einer vergleichsweise statischen und vor allem bei längerem Gebrauch zu in der Regel schwergängigen und geräuschvollen Bewegungen der Federelemente.

Die DE 20 2009 011 789 U1 offenbart einen Sitzträger für Sitzmöbel und Stehhilfen, bei welchem zwischen einer Sitzaufnahmeplatte und einem Mittendorn ein Kugelflanschlager vorgesehen ist, wobei die Kugel des Kugelflanschlagers zwischen einer in horizontaler Ebene umlaufenden Lagerschale des Gehäuses beweglich gelagert ist. Außerdem sind umlaufend mehrere Puffer zur Dämpfung von Kippbewegungen der Sitzaufnahmeplatte vorgesehen.

Die DE 10 2010 047 323 A1 offenbart eine Sitzlagerung für einen Bürostuhl, bei der zwischen einer Stuhlsäulenaufnahme und einer Sitzaufnahme ein Lagerblock angeordnet ist, in dem ein Pendellager mit einem Innenring und einem Außenring vorgesehen ist.

Die DE 20 2006 019 708 U1 zeigt eine Neigungsmechanik für eine Sitzfläche, die zwei ineinander gleitende Kugellagerschalen aufweist, von denen die untere Schale mit dem Fußteil des Stuhls und die obere Lagerschale mit der Sitzfläche verbunden ist.

Die der Erfindung zugrundeliegende Aufgabe besteht darin, eine Wippmechanik bereitzustellen, die die genannten Nachteile des Standes der Technik beseitigt. Die neue Wippmechanik sollte insbesondere eine geräuschfreie und leichtgängige Funktion auch bei langen Standzeiten ermöglichen.

Eine Wippmechanik mit den Merkmalen des Anspruchs 1 löst diese Aufgabe. Dementsprechend weisen die Lagerteile zueinander korrespondierend gekrümmte Lagerschalen zur gegenseitigen Lagerung auf. Dies bedeutet, dass sowohl das obere Lagerteil als auch das untere Lagerteil jeweils eine entsprechende Lagerschale aufweist. Diese Lagerschalen sind korrespondierend zueinander gekrümmt, d.h. im Wesentlichen weisen sie eine identische Krümmung auf. Insbesondere sind die Lagerschalen zumindest bezogen auf die Krümmung identisch ausgebildet. Damit wird eine leichtgängige und geräuscharme Verstellung beziehungsweise Neigung der Sitzfläche gegenüber dem Fußteil ermöglicht. Körperliche Schwenkachsen sind vorzugsweise nicht vorgesehen. Dabei sind die Lagerschalen der beiden Lagerteile im montierten Zustand der Wippmechanik an einem Stuhl übereinander angeordnet. Außerdem sind zwischen dem unteren Lagerteil und dem oberen Lagerteil mehrere Federelemente vorgesehen, die einer Auslenkung entgegenwirken und/oder paarweise gegenüberliegend vom Zentrum der Lagerschalen angeordnet sind.

Bevorzugt zeichnet sich die Wippmechanik dadurch aus, dass die Lagerschalen kugelschalenförmig beziehungswiese als Kugelschalenabschnitte ausgebildet sind. Bei einer Kugelschale handelt es sich um einen Abschnitt einer Kugeloberfläche. Ein Kugelschalenabschnitt beziehungsweise eine Kugelschale bezeichnet demnach keine vollständige Kugel, sondern nur um einen Teil derselben. Typischerweise ist ein solcher Kugelschalenabschnitt hier deutlich kleiner als eine Halbkugel. Da bei einer Kugel eine identische Krümmung an allen Punkten der Kugelschale vorliegt, können Lagerschalen mit identischer Krümmung beziehungsweise mit identischem Kugeldurchmesser vollflächig aneinander anliegen. Somit wird eine optimale Lagerung erreicht.

Bevorzugt sind die Lagerschalen ringförmig beziehungsweise ringartig ausgebildet. Sie weisen demnach vorzugsweise einen ringförmigen Querschnitt auf. Somit umfasst die Lagerschale einen umlaufenden, geschlossenen Rand einerseits und einen freien, zentralen Bereich andererseits. Sofern es sich bei den Lagerschalen um Kugelschalenabschnitte oder ähnlich gekrümmte Flächen handelt, ist der umlaufende ringförmige Abschnitt entsprechend gekrümmt.

Die Lagerschalen sind vorzugsweise relativ zueinander verschiebbar angeordnet. Somit wird eine relative Neigung der Lagerteile zueinander ermöglicht. Dies wird dadurch erreicht, dass eine der Lagerschalen gegenüber der anderen Lagerschale entlang der gekrümmten Oberfläche der Lagerschale verschoben wird, also entlang einer gekrümmten Bahn. Alternativ lässt sich diese Bewegung durch ein Verschwenken um eine Drehachse beschreiben, die am Krümmungsmittelpunkt angeordnet ist. Bei isotrop beziehungsweise symmetrisch gekrümmten Lagerschalen verläuft die Bewegung daher in allen Richtungen entlang identisch gekrümmter Bahnen. Im Falle anisotrop beziehungsweise asymmetrisch gekrümmter Lagerschalen sind gegebenenfalls mehrere virtuelle Dreh- beziehungsweise Verschwenkachsen zu berücksichtigen.

Das relative Verschwenken beziehungsweise Neigen der Lagerteile zueinander ist entlang der Oberfläche der Lagerschalen durch relative Verschiebung der Lagerschalen erzielbar. Damit wird erreicht, dass die Neigung der Lagerteile zueinander in praktisch beliebiger Richtung veränderbar ist. Eine dreidimensionale Bewegbarkeit der Lagerteile zueinander ist damit innerhalb der vorgegebenen Freiheitsgrade gegeben.

Erfindungsgemäß sind mehrere Federelemente vorgesehen. Diese dienen dazu, eine Federwirkung und/oder Dämpfung entgegen einer relativen Neigung der Lagerteile zueinander zu vermitteln. Insbesondere dienen die Federelemente dazu, bei Auslenkungen aus der Neutralstellung beziehungsweise Neigungen der Lagerteile eine entgegen gerichtete Federwirkung zu erzeugen. Diese Federwirkung soll vorzugsweise dazu dienen, die Lagerteile wieder zurück in die Neutralstellung zurückzubringen. Insbesondere sind dazu paarweise gegenüberliegende Federelemente vorgesehen, insbesondere bezüglich des Zentrums der Lagerung und der Lagerschalen beziehungsweise der Vertikalachse. Weiter bevorzugt ist eine gerade Anzahl Federelemente vorgesehen, bevorzugt werden vier oder acht Federelemente. Weiter bevorzugt sind die Federelemente paarweise als Gegenspieler angeordnet. Dies bedeutet insbesondere, dass beim Ausfedern eines der Federelemente dessen Gegenspieler einfedert und umgekehrt. Somit kann eine beidseitige Federung sichergestellt werden. Die Gegenspieler sind vorzugsweise gegenüberliegend angeordnet.

Insbesondere weist zumindest ein Teil der Federelemente, vorzugsweise weisen alle Federelemente eine identische Federwirkung und/oder Dämpfung auf. Alternativ können auch einzelne Federelemente oder sogar alle Federelemente unterschiedliche Federwirkung und/oder Dämpfung aufweisen. Dies bedeutet, dass insbesondere für einzelne Bewegungsrichtungen eine unterschiedlich starke Federwirkung und/oder Dämpfung eingestellt werden kann. Dies kann vorzugsweise sowohl durch Einsetzen als auch nachträglich durch Austausch einzelner oder sogar aller Federelemente sichergestellt werden. Damit kann in jeder Bewegungsrichtung eine bestimmte, gegebenenfalls unterschiedliche Federwirkung und/oder Dämpfung vorgesehen werden.

Die Federelemente sind insbesondere als Hohlkörper ausgebildet. Vorzugsweise weisen sie eine deformierbare Wand auf. Somit wird eine elastische Wirkung der Federelemente erreicht. Besonders bevorzugt sind die Federelemente zylinderförmig ausgebildet, weiter bevorzugt als Hohlzylinder.

Gemäß der Erfindung sind die Federelemente als Elastomerfedern oder Elastomerfederelemente ausgebildet. Elastomerfedern zeichnen sich durch dauerhafte Elastizität linearer Federwirkung und geringen Herstellungskosten aus. Im Übrigen vermeiden Elastomerfedern insbesondere die übliche Geräuschentwicklung metallischer Federelemente.

Insbesondere ist der Lagerabschnitt des unteren Lagerteils mit einer zentralen Aufnahme, vorzugsweise nach Art eines Vorsprungs ausgestattet. Diese Aufnahme dient bevorzugt zur Befestigung eines am Fußteil angeordneten Vertikalelements beziehungsweise eines entsprechenden Verbindungselements. Als Vertikalelement oder Teil desselben kann vorzugsweise eine Gasfeder dienen. Indem die zentrale Aufnahme einen runden Querschnitt aufweist, kann bereits eine Drehbarkeit der Sitzfläche gegenüber dem Fußteil um eine vertikale Drehachse sichergestellt werden.

Der Lagerabschnitt des oberen Lagerteils weist insbesondere einen zentralen Durchbruch zur Aufnahme des zentralen Vertikalelements des Fußteils beziehungsweise der zentralen Aufnahme und/oder des dazugehörigen Vorsprungs des unteren Lagerteils auf. Das Vertikalelement kann insbesondere eine Gasfeder beinhalten. Der Durchbruch ist erforderlich, um das obere Lagerteil am unteren Lagerteil zu befestigen, wenn eine zentrale Lagerung der Sitzfläche vorgesehen werden soll, wie beispielsweise mittels einer Gasfeder. Das obere Lagerteil umgibt nämlich vorzugsweise das untere Lagerteil zumindest zum Teil.

Der Lagerabschnitt des oberen Lagerteils stützt sich mittels einer Druckscheibe am unteren Lagerteil ab. Die Druckscheibe ist hierzu vorzugsweise ringförmig ausgebildet. Insbesondere ist die Druckscheibe ringförmig ausgebildet, um um die zentrale Aufnahme am unteren Lagerteil herum angeordnet zu sein. Vorzugsweise ist hierzu eine umlaufende Nut oder ähnliches vorgesehen, in die die Druckscheibe eingesetzt ist.

Weiter bevorzugt ist zwischen den Lagerschalen und/oder zwischen der Lagerschale des oberen Lagerabschnitts und der Druckscheibe wenigstens ein Gleitelement angeordnet. Bei einem solchen Gleitelement kann es sich beispielsweise um eine Folie, eine Scheibe oder ähnliches handeln, die insbesondere aus einem reibungsarmen Material hergestellt ist. Beispielsweise kann es sich um ein Teflonelement oder ähnliches handeln. Damit wird die Reibung zwischen den Lagerschalen beziehungsweise zwischen der Lagerschale und der Druckscheibe verringert, um so eine leichtgängige Wippmechanik bereitzustellen.

Weiter bevorzugt ist eine Betätigungsvorrichtung für eine Höhenverstellung des Stuhls vorgesehen. Zur Höhenverstellung dient insbesondere eine im Bereich des Fußteils beziehungsweise des zentralen Vertikalelements angeordnete Gasfeder. Eine solche Gasfeder kann einerseits zur Höhenverstellung und andererseits zur teilweisen Dämpfung eingesetzt werden. Die Betätigungsvorrichtung ist vorzugsweise hebelförmig und/oder ringförmig ausgebildet. Vorzugsweise dient ein Betätigungsarm dazu, einen Freigabeknopf der Gasfeder zu betätigen. Am anderen Endbereich der Betätigungsvorrichtung ist insbesondere ein Handhabungsgriffbereich vorgesehen. Die Betätigungsvorrichtung ist vorzugsweise durch eine Vertikalbewegung nach oben oder unten auslösbar. Insbesondere kann eine entsprechende Drehachse für die Betätigungsvorrichtung vorgesehen sein.

Die eingangs genannte Aufgabe wird außerdem gelöst durch einen Stuhl, insbesondere einen Bürostuhl beziehungsweise Drehstuhl mit den Merkmalen des Anspruchs 13. Dieser Stuhl weist vorzugsweise eine Sitzfläche für eine Person und ein Fußteil zum Aufstellen auf einen Untergrund auf. Die Sitzfläche ist mit dem Fußteil in einem begrenzten Winkelbereich relativ zueinander bewegbar verbunden. Der Stuhl ist dadurch gekennzeichnet, dass eine Wippmechanik gemäß der obigen Beschreibung zur beweglichen Verbindung der Sitzfläche mit dem Fußteil vorgesehen ist. Dementsprechend sind die obigen Beschreibungen zur Wippmechanik in Kombination mit dem beschriebenen Stuhl anwendbar.

Ein bevorzugtes Ausführungsbeispiel der Erfindung wird im Folgenden anhand der Zeichnungen näher beschrieben. In diesen zeigen:
- Fig. 1: einen Stuhl beziehungsweise Bürostuhl mit einer erfindungsgemäßen Wippmechanik,
- Fig. 2: die Wippmechanik in einer perspektivischen Ansicht von unten,
- Fig. 3: die Wippmechanik in einer perspektivischen Ansicht von oben,
- Fig. 4: die Wippmechanik in einer Draufsicht von unten,
- Fig. 5: die Wippmechanik in einer seitlichen Schnittansicht, und
- Fig. 6: die Wippmechanik in einer Explosionsdarstellung.

Der Stuhl 10 als Büro- oder Drehstuhl zeichnet sich durch eine erfindungsgemäße Wippmechanik 11 aus.

Diese Wippmechanik 11 ist unterhalb einer Sitzfläche 12 zur Verbindung mit einem Fußteil 13 des Stuhls 10 angeordnet. Zwischen der Wippmechanik 11 und dem eigentlichen Fußteil 13 ist allerdings noch ein Vertikalelement 14 angeordnet. Das Vertikalelement 14 weist eine Gasfeder 15 im Inneren auf.

Zur Betätigung beziehungsweise Höhenverstellung der Gasfeder 15 ist ein Betätigungshebel 16 unterhalb der Sitzfläche 12 im Bereich der Wippmechanik 11 vorgesehen. Dieser Betätigungshebel 16 dient zur Betätigung eines oberseitigen Bedienknopfes 17 der Gasfeder 15. Bei einer Aufwärtsbewegung des Betätigungshebels 16 am außenseitigen Endbereich durch Eingriff eines Benutzers wird aufgrund der Hebelachse 18 der gasfederseitige Endbereich 19 des Betätigungshebels 16 abwärts bewegt, so dass der Bedienknopf 17 heruntergedrückt wird. Dies führt zu einer Freigabe der Gasfeder 15, die bei geringer Gewichtsbelastung auf dem Stuhl 10 frei expandieren kann. Bei einer typischen Belastung mit einer Person wird die Gasfeder 15 dagegen komprimiert, so dass sich die Wippmechanik 11 mit der Sitzfläche 12 abwärts bewegt.

Alternativ zu dem hier dargestellten Betätigungshebel 16 kann insbesondere auch ein hier nicht gezeigter Betätigungsring vorgesehen sein. Statt eines einzelnen seitlichen Betätigungshebels 16 ist dann ein umlaufender Ring unterhalb der Sitzfläche 12 angeordnet. Dieser Ring kann ebenfalls durch eine Auf- oder Abwärtsbewegung den entsprechenden Bedienknopf 17 der Gasfeder 15 betätigen.

Der Stuhl 10 weist hier im Übrigen noch eine Rückenlehne 19 auf, die an der Sitzfläche 12 befestigt ist. Im dargestellten Ausführungsbeispiel sind allerdings keine weiteren Elemente, wie beispielsweise Armlehnen oder ähnliches vorgesehen. Diese können aber gegebenenfalls hinzugefügt werden.

Sowohl die Sitzfläche 12 als auch die Rückenlehne 19 weisen jeweils eine Polsterung 20 auf. Diese dient dazu, die Bequemlichkeit für einen Benutzer des Stuhls 10, also eine darauf sitzende Person zu erhöhen.

Das Fußteil 13 weist im gezeigten Ausführungsbeispiel 5 von einem Zentralbereich abstehende Arme 21 auf. Diese Arme 21 dienen dazu, einen sicheren Stand des Stuhls 10 auf einem Untergrund zu erreichen.

Wie im gezeigten Ausführungsbeispiel können an den Endbereichen jedes der Arme 21 um vertikale Achsen drehbare Rollen 20 angeordnet werden, mit der Sitzfläche zwölf unterseitig verschraubt sein. Das untere Lagerteil 24 ist dagegen auf den oberen Bereich des vertikalen Lebens 14 in Form des Gehäuses der Gasfeder 15 aufgesetzt. Die Gasfeder 15 beziehungsweise das Vertikalelement 14 weist am oberen Bereich entsprechend eine äußere Formgebung auf, die mit dem Inneren einer zugehörigen Aufnahme 26 des unteren Lagerteils 24 korrespondiert. Typischerweise handelt es sich dabei um einen runden Querschnitt. Grundsätzlich können aber auch andere Querschnitte denkbar sein. Ein runder Querschnitt bietet den Vorteil, dass die Sitzfläche 12 gegenüber dem vertikalen Element 14 bereits hierdurch drehbar sein werden kann.

Das obere Lagerteil 23 ist als Gehäuse auf 27 ausgebildet, dass das untere Lagerteil 24 im Innern in sich aufnimmt. Dem entsprechend umschließt das obere Lagerteil 23 im Wesentlichen das untere Lagerteil 24.

Die eigentliche Lagerung der beiden Lagerteile 23, 24 aneinander wird durch zwei sogenannte Lagerschalen 28 und 29 vollzogen. Die erste Lagerschale 28 ist an das Gehäuse 27 des oberen Lagerteils 23 an geformt. Es grundsätzlich kann diese Lagerschale 28 aber auch als separates Teil ausgebildet sein, dass auf andere Weise mit dem oberen Lagerteil 23 verbunden ist. In jedem Fall ist die Lagerschale 28 als kugelschalenförmiges Element ausgebildet. Dies bedeutet, dass die Lagerschale 28 eine Form beziehungsweise Krümmung aufweist, die einem Ausschnitt aus einer Kugeloberfläche entspricht.

Das untere Lagerteil 24 weist ebenfalls eine angeformte Lagerschale 29 auf. Die Lagerschale 28 ist als Teil des unteren Lagerteils 24 ausgebildet. Konkret ist hier die untere Wandung als Lagerschale 29 ausgeformt. Allerdings ist noch eine zweite Lagerschale 32 vorgesehen, die tatsächlich als Auflager für das obere Lagerteil 24 dient. Daher könnte die Lagerschale 29 zwar auch grundsätzlich entfallen. Sie dient aber als Anlage und zur Absicherung der Lagerung nach oben hin.

Form und Krümmung der Lagerschalen 29 und 32 entsprechen dabei im Wesentlichen derjenigen der Lagerschale 28. Mit anderen Worten entsprechen sich auch die Krümmungsradien der jeweils zugehörigen Kugeloberflächen. Sichergestellt ist damit, dass die beiden Lagerschein 28 und 29 innerhalb des vorgesehenen bewegungsabhängigen Neigungsbereiches immer in optimaler Weise aneinander anlegen. Eine optimale Kraftübertragung ist damit gewährleistet.

Da das obere Lagerteil 23 das untere Lagerteil 24 praktisch vollständig umgibt, ist die Lagerschale 28 unterhalb der Lagerschale 29 angeordnet. Um die beiden Lagerschein 28 und 29 möglichst vollflächig aneinander anliegen zu lassen und für eine Abstützung des oberen Lagerteil 23 am unteren Lagerteil 24 über die Lagerschale 32 zu sorgen, ist daher eine Druckscheibe 30 vorgesehen. Diese Druckscheibe 30 ist auf den Vorsprung 31 des unteren Lagerteils 24 aufgesetzt und an diesem befestigt. Hierzu dient eine umlaufende Nut 36, in die die Druckscheibe 30 eingesetzt ist.

Zwischen der Druckscheibe 30 und der Lagerschale 28 ist zusätzlich eine Lagerschale 32 als unteres Lagerelement vorgesehen. Dementsprechend liegt die Lagerschale 28 auf der unteren Lagerschale 32 auf, die über die Druckscheibe 30 am Vorsprung 31 abgestürzt ist. Nach oben hin ist die Lagerschale 28 an der oberen Lagerschale 29 anliegend ausgebildet. Diese obere Lagerschale 29 ist Teil des unteren Lagerteils 24 und muss nicht explizit als Lagerschale ausgebildet sein.

Um einen Durchtritt des Vorsprung 31 durch die Lagerschein 28 zu ermöglichen, weist diese einen zentralen Durchbruch 33 auf. Dieser Durchbruch 33 ist in der Regel als kreisförmige Öffnung ausgebildet. Um eine relative Beweglichkeit der beiden Lagerteile 23 und 24 gegeneinander und letztlich eine Neigung der Sitzfläche 12 zu ermöglichen, weist der Durchbruch 33 einen größeren Querschnitt auf als der Vorsprung 31. Dementsprechend sind Lücken 34 seitlich im Bereich zwischen den Lagerschalen 28, 29 und 32 und dem Vorsprung 31 vorhanden. Diese Lücken 34 ermöglichen eine seitliche Schwenkbewegung durch Verschiebung des oberen Lagerteil 23 gegenüber dem unteren Lagerteil 24. Begrenzt wird die Schwenkbewegung durch einen Anschlag der Lagerschale 28 seitlich an den Vorsprung 31 auf einer Seite. Da der Bereich rund um den Vorsprung 31 einschließlich der Lagerschalen 28, 29 und 32 kreisförmig und damit punktsymmetrisch zum Mittelpunkt ist, ist eine Neigung in jeder Raumrichtung möglich.

Die detailliert in der Fig. 5 dargestellte relative Ausrichtung der beiden Lagerteile 23 und 24 zueinander entspricht der sogenannten Neutralstellung. Dies ist die Ausrichtung in unbelasteten Zustand. Ausgehend von dieser Neutralstellung kann ein Verschwenken durch Verschieben der Lagerteile 23 und 24 relativ zueinander jeweils zu beiden Seiten erfolgen. Dies wird ermöglicht, da entsprechende Lücken 34 rund um den Vorsprung 31 vorhanden sind.

Zwischen unteren Lagerteil 24 und oberen Lagerteil 23 sind außerdem noch Federelemente 35 vorgesehen, die im gezeigten Ausführungsbeispiel als Elastomerfedern beziehungsweise Elastomerfederelemente ausgebildet sind. Die Elastomerfedern oder Federelemente 35 dienen einerseits dazu, die beiden Lagerteile 23 und 24 in der genannten, insbesondere zentralen Neutralstellung zu halten. Hierzu sind die Federelemente 35 unter Vorspannung zwischen das obere Lagerteil 23 das untere Lagerteil 24 eingesetzt. Dies sorgt dafür, dass bei symmetrischen Aufbau der Federelemente 35 eine im Wesentlichen zentrale Neutralstellung eingenommen wird. Dementsprechend sind ist die umlaufende Lücke 34 mit einem konstanten Querschnitt ausgebildet.

Im gezeigten Ausführungsbeispiel sind insgesamt acht Federelemente 35 vorgesehen. Die Federelemente 35 sind dazu rund um den Umfang eines kreisförmigen Innenbereichs der Wippmechanik 11 verteilt angeordnet. So wird sichergestellt, dass jede Neigungsbewegung der Wippmechanik 11 auf eines oder mehrere der Federelemente 35 verteilt wird. In dem Maße, in dem eines der Federelemente 35 belastet wird, wird ein entsprechend gegenüberliegendes Federelement 35 entlastet. Entsprechend kann über die Einstellung der Vorspannung der Federelemente 35 bereits die Stärke der Federwirkung eingestellt werden.

Im Übrigen wird vorrangig durch die Wahl des Materials und der Formgebung der Federelemente 35 die Federwirkung eingestellt. Beispielsweise können einerseits überall identische Federelemente 35 rundherum eingesetzt sein. Alternativ können auch einzelne Richtungen durch mehr oder weniger elastische Federelemente 35 in der Federwirkung verstärkt oder geschwächt werden. Während zu den Seiten in der Regel gegenüberliegend identische Federelemente 35 eingesetzt werden dürften, kann nach vorn und hinten aufgrund der unterschiedlichen gewünschten Federwirkung durchaus eine unterschiedliche Stärke der Federelemente 35 vorgesehen werden. Somit ist eine individuelle Einstellung der Federwirkung in verschiedenen Neigungsrichtungen möglich.

Die bei Verwendung sogenannter Elastomerfedern als Federelemente 35 werden in der Regel als zylinderförmige Hohlkörper ausgebildet sein. Dementsprechend weisen sie eine umlaufende Wand auf, die bei Kraftwirkung in vertikaler Richtung deformiert werden kann. Die Wand wird dementsprechend in eine mehr weniger bauchige Form deformiert werden, abhängig von der einwirkenden Kraft. Bei Entlastung eines der Federelemente 35 wird dann die gespeicherte Energie elastisch wieder abgegeben. Dies führt zu einer Rückbewegung der beiden Lagerteile 23 und 24 in Richtung ihrer Neutralstellung.

Alternativ können gegebenenfalls auch andere Typen von Federelementen 35 vorgesehen sein. Erfindungsgemäß sind jedoch Elastomerfedern gegenüber beispielsweise metallischen Federn zu bevorzugen, da dementsprechend durch diese hervorgerufenen Geräusche und andere Schwierigkeiten vermieden werden.

### BEZUGSZEICHENLISTE

- 10: Stuhl
- 11: Wippmechanik
- 12: Sitzfläche
- 13: Fußteil
- 14: Vertikalelement
- 15: Gasfeder
- 16: Betätigungshebel
- 17: Bedienknopf
- 18: Hebelachse
- 19: Rückenlehne
- 20: Polsterung
- 21: Arm
- 22: Rolle
- 23: oberes Lagerteil
- 24: unteres Lagerteil
- 25: Schraubenlöcher
- 26: Aufnahme
- 27: Gehäuse
- 28: Lagerschale
- 29: Lagerschale
- 30: Druckscheibe
- 31: Vorsprung
- 32: Lagerschale
- 33: Durchbruch
- 34: Lücke
- 35: Federelement
- 36: Nut

## Patentansprüche

1. Wippmechanik für einen Stuhl (10), insbesondere Bürostuhl, mit zwei relativ zueinander beweglich angeordneten Lagerteilen (23, 24) einer zentralen Lagerung, wobei das obere Lagerteil (23) zur Verbindung mit einer Sitzfläche (12) für eine Person ausgebildet ist und das untere Lagerteil (24) zur Verbindung mit einem Fußteil (13) zum Aufstellen des Stuhls (10) auf einem Untergrund ausgebildet ist, wobei die Lagerteile (23, 24) relativ zueinander in einem vorgegebenen Winkelbereich durch Gewichtsverlagerung der Person verkippbar oder neigbar sind und zueinander korrespondierend gekrümmte Lagerschalen (28, 29, 32) zur gegenseitigen Lagerung aufweisen und zwischen dem unteren Lagerteil (34) und dem oberen Lagerteil (23) mehrere Federelemente (35) vorgesehen sind, die einer Auslenkung entgegenwirken und/oder paarweise gegenüberliegend vom Zentrum der Lagerschalen (28, 29, 32) angeordnet sind, **dadurch gekennzeichnet, dass**
die Lagerschalen (28, 29, 32) der beiden Lagerteile (23, 24) im montierten Zustand der Wippmechanik (11) an einem Stuhl (10) übereinander angeordnet sind, wobei die Federelemente (35) als Elastomerfedern oder Elastomerfederelemente ausgebildet sind.

2. Wippmechanik nach Anspruch 1, **dadurch gekennzeichnet, dass** die Lagerschalen (28, 29, 32) als Kugelschalenabschnitte ausgebildet sind.

3. Wippmechanik nach Anspruch 1 oder 2, **dadurch gekennzeichnet, dass** die Lagerschalen (28, 29, 32) einen ringförmigen Querschnitt aufweisen.

4. Wippmechanik nach einem der vorhergehenden Ansprüche, **dadurch gekennzeichnet, dass** die Lagerschalen (28, 29, 32) relativ zueinander verschiebbar angeordnet sind zur relativen Neigung der Lagerteile (23, 24).

5. Wippmechanik nach einem der vorhergehenden Ansprüche, **dadurch gekennzeichnet, dass** die relative Ausrichtung oder Neigung der Lagerteile (23, 24) zueinander in beliebiger Richtung entlang des Oberflächenverlaufs der Lagerschalen (28, 29, 32) durch relative Verschiebung der Lagerteile (23, 24) zueinander variabel ist.

6. Wippmechanik nach einem der vorhergehenden Ansprüche, **dadurch gekennzeichnet, dass** zumindest ein Teil der Federelemente (35) eine identische Federwirkung und/oder Dämpfung aufweist, wobei einzelne Federelemente (35) eine abweichende Federwirkung und/oder Dämpfung aufweisen können.

7. Wippmechanik nach einem der vorhergehenden Ansprüche, **dadurch gekennzeichnet, dass** die Federelemente (35) als Hohlkörper mit einer deformierbaren Wand ausgebildet sind und/oder dass die Federelemente (35) zylinderförmig ausgebildet sind.

8. Wippmechanik nach einem der vorhergehenden Ansprüche, **dadurch gekennzeichnet, dass** das untere Lagerteil (24) eine zentrale Aufnahme (26) für ein Vertikalelement (14) des Fußteils (13) aufweist.

9. Wippmechanik nach einem der vorhergehenden Ansprüche, **dadurch gekennzeichnet, dass** die Lageschale (28) des oberen Lagerteils (23) einen zentralen Durchbruch (33) zur Aufnahme des zentralen Vertikalelements (14) am Fußteil (13) aufweist.

10. Wippmechanik nach einem der vorhergehenden Ansprüche, **dadurch gekennzeichnet, dass** sich die Lagerschale (29, 32) des oberen Lagerteils (23) an einer vorzugsweise ringförmigen Druckscheibe (30) am unteren Lagerteil (24) abstützt.

11. Wippmechanik nach einem der vorhergehenden Ansprüche, **dadurch gekennzeichnet, dass** zwischen den Lagerschalen (28, 29, 32) und/oder zwischen Lagerschale (28, 29, 32) und Druckscheibe (30) wenigstens ein Gleitelement angeordnet ist.

12. Wippmechanik nach einem der vorhergehenden Ansprüche, **dadurch gekennzeichnet, dass** eine Betätigungsvorrichtung oder ein Betätigungshebel (16) für eine Höhenverstellung des Stuhls oder der Sitzfläche (12) vorgesehen ist, wobei die Betätigungsvorrichtung vorzugsweise hebelförmig oder ringförmig ausgebildet ist und/oder wobei die Betätigungsvorrichtung durch eine Vertikalbewegung auslösbar ist.

13. Stuhl, insbesondere Bürostuhl, mit einer Sitzfläche (12) für eine Person und einem Fußteil (13) zum Aufstellen auf einem Untergrund, wobei die Sitzfläche (12) mit dem Fußteil (13) in einem begrenzten Winkelbereich relativ zueinander bewegbar verbunden ist, **dadurch gekennzeichnet, dass** eine Wippmechanik (11) nach einem der vorhergehenden Ansprüche zur beweglichen Verbindung der Sitzfläche (12) mit dem Fußteil (13) vorgesehen ist.

## Claims

1. A tilting mechanism for a chair (10), in particular an office chair, having two bearing parts (23, 24) of a central bearing arranged so as to be movable relative to one another, wherein the upper bearing part (23) is formed for connecting to a seat (12) for a person and the lower bearing part (24) is formed for connecting to a base part (13) for placing said chair (10) on a ground, wherein said bearing parts (23, 24) are tiltable relative to each other in a predetermined angular range by shifting the weight of the person and comprise mutually correspondingly curved bearing shells (28, 29, 32) for mutual bearing, and a plurality of spring elements (35) is provided between said lower bearing part (24) and said upper bearing part (23) which counteract a deflection and/or are arranged in pairs opposite the center of said bearing shells (28, 29, 32),
**characterized in that**
said bearing shells (28, 29, 32) of said two bearing parts (23, 24) are positioned one above the other when the tilting mechanism (11) is mounted on a chair (10), wherein said spring elements (35) are designed as elastomeric springs or elastomeric spring elements.

2. The tilting mechanism according to claim 1, **characterized in that** said bearing shells (28, 29, 32) are formed as spherical shell sections.

3. The tilting mechanism according to claim 1 or 2, **characterized in that** said bearing shells (28, 29, 32) have an annular cross-section.

4. The tilting mechanism according to any one of preceding claims, **characterized in that** said bearing shells (28, 29, 32) are arranged so as to be displaceable relative to each other for relative inclination of said bearing parts (23, 24).

5. The tilting mechanism according to any one of preceding claims, **characterized in that** the relative orientation or inclination of said bearing parts (23, 24) to each other is variable in any direction along the surface profile of said bearing shells (28, 29, 32) by relative displacement of said bearing parts (23, 24) to each other.

6. The tilting mechanism according to any one of preceding claims, **characterized in that** at least a part of said spring elements (35) has an identical spring effect and/or damping, wherein individual spring elements (35) may have a different spring effect and/or damping.

7. The tilting mechanism according to any one of preceding claims, **characterized in that** said spring elements (35) are formed as a hollow body having a deformable wall and/or that said spring elements (35) are formed cylindrically.

8. The tilting mechanism according to any one of preceding claims, **characterized in that** said lower bearing part (24) has a central receptacle (26) for a vertical element (14) of said base part (13).

9. The tilting mechanism according to any one of preceding claims, **characterized in that** said bearing shell (28) of said upper bearing part (23) has a central opening (33) for receiving the central vertical element (14) of said base part (13).

10. The tilting mechanism according to any one of preceding claims, **characterized in that** said bearing shell (29, 32) of said upper bearing part (23) is supported on a preferably annular thrust washer (30) on said lower bearing part (24).

11. The tilting mechanism according to any one of preceding claims, **characterized in that** at least one sliding element is arranged between said bearing shells (28, 29, 32) and/or between bearing shell (28, 29, 32) and thrust washer (30).

12. The tilting mechanism according to any one of preceding claims, **characterized in that** an actuating device or an actuating lever (16) for a height adjustment of said chair or said seat (12) is provided, wherein said actuating device is preferably formed lever-shaped or annular and/or wherein said actuating device can be triggered by a vertical movement.

13. A chair, in particular an office chair, having a seat (12) for a person and a base part (13) for placement on a ground, wherein said seat (12) is connected to said base part (13) so as to be movable in a limited angular range relative to each other, **characterized in that** a tilting mechanism (11) according to any one of preceding claims is provided for the movable connection of said seat (12) to said base part (13).

## Revendications

1. Mécanisme de basculement pour une chaise (10), en particulier chaise de bureau, avec deux parties de palier (23, 24) agencées de manière mobile l'une par rapport à l'autre d'un palier central, dans lequel la partie de palier supérieure (23) est réalisée pour la liaison à une assise (12) pour une personne et la partie de palier inférieure (24) est réalisée pour la liaison à un piétement (13) pour la pose de la chaise (10) sur un sol, dans lequel les parties de palier (23, 24) peuvent être basculées ou inclinées l'une par rapport à l'autre dans une plage angulaire prédéfinie par déplacement de poids de la personne et présentent des coquilles de coussinet (28, 29, 32) incurvées de manière correspondante l'une à l'autre pour le stockage mutuel et plusieurs éléments ressort (35) sont prévus entre la partie de palier inférieure (34) et la partie de palier supérieure (23), qui contrecarrent une déviation et/ou sont agencés par paire de manière opposée au centre des coquilles de coussinet (28, 29, 32),
**caractérisé en ce que**
les coquilles de coussinet (28, 29, 32) des deux parties de palier (23, 24) sont agencées l'une au-dessus de l'autre à l'état monté du mécanisme de basculement (11) au niveau d'une chaise (10),
dans lequel les éléments ressort (35) sont réalisés en tant que ressorts en élastomère ou éléments ressort en élastomère.

2. Mécanisme de basculement selon la revendication 1, **caractérisé en ce que** les coquilles de coussinet (28, 29, 32) sont réalisées en tant que sections de coquille sphérique.

3. Mécanisme de basculement selon la revendication 1 ou 2, **caractérisé en ce que** les coquilles de coussinet (28, 29, 32) présentent une coupe transversale annulaire.

4. Mécanisme de basculement selon l'une quelconque des revendications précédentes, **caractérisé en ce que** les coquilles de coussinet (28, 29, 32) sont agencées de manière déplaçable l'une par rapport à l'autre pour l'inclinaison relative des parties de palier (23, 24).

5. Mécanisme de basculement selon l'une quelconque des revendications précédentes, **caractérisé en ce que** l'orientation ou l'inclinaison relative des parties de palier (23, 24) l'une par rapport à l'autre est variable dans n'importe quelle direction le long du tracé de surface des coquilles de coussinet (28, 29, 32) par déplacement relatif des parties de palier (23, 24) l'une par rapport à l'autre.

6. Mécanisme de basculement selon l'une quelconque des revendications précédentes, **caractérisé en ce qu'**au moins une partie des éléments ressort (35) présente un effet ressort et/ou amortissement identique, dans lequel différents éléments ressort (35) peuvent présenter un effet ressort et/ou amortissement divergent.

7. Mécanisme de basculement selon l'une quelconque des revendications précédentes, **caractérisé en ce que** les éléments ressort (35) sont réalisés en tant que corps creux avec une paroi déformable et/ou que les éléments ressort (35) sont réalisés de manière cylindrique.

8. Mécanisme de basculement selon l'une quelconque des revendications précédentes, **caractérisé en ce que** la partie de palier inférieure (24) présente un logement central (26) pour un élément vertical (14) du piétement (13).

9. Mécanisme de basculement selon l'une quelconque des revendications précédentes, **caractérisé en ce que** la coquille de coussinet (28) de la partie de palier supérieure (23) présente une traversée centrale (33) pour la réception de l'élément vertical central (14) au niveau du piétement (13).

10. Mécanisme de basculement selon l'une quelconque des revendications précédentes, **caractérisé en ce que** la coquille de coussinet (29, 32) de la partie de palier supérieure (23) s'appuie sur un disque de pression (30) de préférence annulaire au niveau de la partie de palier inférieure (24).

11. Mécanisme de basculement selon l'une quelconque des revendications précédentes, **caractérisé en ce qu'**au moins un élément coulissant est agencé entre les coquilles de coussinet (28, 29, 32) et/ou entre la coquille de coussinet (28, 29, 32) et le disque de pression (30).

12. Mécanisme de basculement selon l'une quelconque des revendications précédentes, **caractérisé en ce qu'**un dispositif d'actionnement ou un levier d'actionnement (16) est prévu pour un réglage en hauteur de la chaise ou de l'assise (12), dans lequel le dispositif d'actionnement est réalisé de préférence en forme de levier ou de manière annulaire et/ou dans lequel le dispositif d'actionnement peut être déclenché par un déplacement vertical.

13. Chaise, en particulier chaise de bureau, avec une assise (12) pour une personne et un piétement (13) pour la pose sur un sol, dans lequel l'assise (12) est reliée au piétement (13) de manière mobile l'un par rapport à l'autre dans une plage angulaire limitée, **caractérisée en ce qu'**un mécanisme de basculement (11) selon l'une quelconque des revendications précédentes est prévu pour la liaison mobile de l'assise (12) au piétement (13).
